# EUROPÄISCHE PATENTSCHRIFT

(11) **EP 1 529 188 B1**
(45) Veröffentlichungstag und Bekanntmachung des Hinweises auf die Patenterteilung: **25.03.2009**
(21) Anmeldenummer: 03784068.3
(22) Anmeldetag: 24.07.2003
(51) Int. Cl.: F25D 23/02, F25D 23/06, E05D 7/10

(54) **KÄLTEGERÄT MIT UNTERTEILTEM INNENRAUM**
REFRIGERATING DEVICE WITH A SUB-DIVIDED INTERIOR
APPAREIL FRIGORIFIQUE AVEC INTERIEUR COMPARTIMENTE

(30) Priorität: 07.08.2002 DE 10236214
(43) Veröffentlichungstag der Anmeldung: 11.05.2005
(73) Patentinhaber: BSH Bosch und Siemens Hausgeräte GmbH, 81739 München (DE)
(72) Erfinder: KENTNER, Wolfgang, 89365 Röfingen (DE); WOLF, Ulrich, 89537 Giengen (DE)
(86) Internationale Anmeldenummer: PCT/EP2003/008167
(87) Internationale Veröffentlichungsnummer: WO 2004/015344

(56) Entgegenhaltungen:
- EP-A- 0 952 413
- DE-A- 3 613 439
- DE-A- 10 154 273
- FR-A- 2 613 467
- US-A- 2 845 323
- PATENT ABSTRACTS OF JAPAN vol. 2000, no. 18, 5. Juni 2001 (2001-06-05) & JP 01 102287 A (MATSUSHITA REFRIG CO LTD), 19. April 1989 (1989-04-19)
- PATENT ABSTRACTS OF JAPAN vol. 2002, no. 09, 4. September 2002 (2002-09-04) & JP 2002 147940 A (MATSUSHITA REFRIG CO LTD), 22. Mai 2002 (2002-05-22)

## Beschreibung

Die vorliegende Erfindung betrifft ein Kältegerät mit einem in mehrere Fächer unterteilten Innenraum, insbesondere ein Kühl-Gefrier-Kombinationsgerät, bei dem ein Gefrierfach mit einer schwenkbaren Klappe ausgestattet ist, die es ermöglicht, das Gefrierfach weitgehend luftdicht vom Rest des Innenraums abzutrennen nach dem Oberbegriff des Anspruchs 1. Ein solches gerät ist aus Dokument EP-A-0 952 413 schon bekannt.

Ein Kältegerät ist auch aus DE 36 13 439 A1 bekannt. Bei diesem bekannten Kältegerät erstreckt sich eine wärmeisolierende Trennwand zwischen dem Gefrierfach und dem Normalkühlfach, das den Rest des Innenraums des Kältegeräts einnimmt, und die Klappe ist an Lagerzapfen schwenkbar gelagert, die an der Vorderkante dieser Trennwand montiert sind. Diese Lagerzapfen können insbesondere bei geöffneter Klappe beträchtlichen Zugkräften ausgesetzt sein, die eine robuste Verankerung an der Trennwand erforderlich machen. Die Trennwand selbst ist aber im allgemeinen nicht stark belastbar, da sie genauso wie das Gehäuse des Kältegeräts als ein mit isolierendem Schaummaterial gefüllter, eher dünnwandiger Hohlkörper ausgebildet ist. Um die Lagerzapfen sicher und ausreißfest zu verankern, muss im Innern der Trennwand eine Verstärkungsplatte vorgesehen w erden, die Gewindebohrungen aufweist, in welche die Schrauben eingreifen können. Passend zu diesen Bohrungen müssen Bohrungen in der äußeren Hülle der Trennwand geschaffen werden, die exakt mit denen der Verstärkungsplatte zusammenfallen, und es muss Sorge getragen werden, dass beim Ausfüllen der Trennwand mit dem isolierenden Schaummaterial dieses nicht durch die Bohrungen austreten kann.

Dokument FR-A-2 613 467 offenbart auch ein Kältegerät mit einer Klappe mit Aussparungen.

Aufgabe der Erfindung ist, ein Kältegerät mit einem in mehrere Fächer unterteilten Innenraum, bei dem wenigstens ein Fach mit einer Klappe verschließbar ist, zu schaffen, das eine einfache und dennoch belastbare Montage der Klappe ermöglicht.

Die Aufgabe wird gelöst durch ein Kältegerät mit den Merkmalen des Anspruchs 1. Durch die Aufnahme der Lagerzapfen in einer quer zur Achse verlaufenden Wand werden auf der Klappe wirkende Kräfte in diese Wand parallel zu ihrer Oberfläche eingeleitet, d.h. in einer Richtung, in der auch eine vergleichsweise dünne Wand eine beträchtliche Tragfähigkeit aufweist.

Die Lagerzapfen sind jeweils in eine Vertiefung der Wand in Richtung der Achse eingeführt. So ist es möglich, die Lagerzapfen aus einem Material und mit einer Stärke zu fertigen, die unabhängig von den Eigenschaften der Wand gewählt werden können. Dies ist insbesondere zweckmäßig, wenn die Wand, die die Lagerzapfen aufnimmt, ein tiefgezogener Innenbehälter eines Kältegeräts ist.

Die aus Gründen der Materialersparnis hohl, insbesondere becherartig ausgeführten Lagerzapfen sind, um das Eindringen von Schmutz zu vermeiden, vorzugsweise mit einer offenen Seite des Bechers voran in die Vertiefungen eingeführt.

Die Lagerzapfen sind jeweils mit einer umlaufenden Krempe versehen, die einen Anschlag definiert, bis zu dem die Lagerzapfen in die Vertiefungen der Wand einführbar sind.

Die Klappe weist an den zwei die Lagerzapfen tragenden Wänden des Gehäuses zugewandten Seitenflanken jeweils eine Aussparung auf, in welche die Zapfen eingreifen, um eine Gelenkverbindung zu bilden.

Um eine Demontage der Klappe zu ermöglichen, sind die Aussparungen jeweils mit einer zum Rand der Seitenflanke hin offenen Nut zusammenhängend ausgebildet. Um die Spitzen der Zapfen in den Aussparungen zu halten, sind diese jeweils stärker in die Seitenflanke eingetieft als die Nuten, oder sie sind geringfügig breiter als die Nuten.

Vorzugsweise sind die Nuten jeweils zu einer Schmalseite der Seitenflanken hin offen. Insbesondere ist bei einer um eine horizontale Achse schwenkbaren Klappe die Schmalseite die untere Seitenflanke der Klappe. Dadurch ist gewährleistet, dass die Klappe im wesentlichen nur in ihrer offenen Stellung demontiert werden kann und die Klappe beim Schließen nicht durch aus dem dahinterliegenden Fach vorstehendes Lagergut aus ihrer Verankerung gedrückt werden kann.

Ferner ist bevorzugt, dass die Randöffnung jeder Nut näher an einer Außenseite der Klappe liegt als die mit der g leichen Nut zusammenhängende, das Scharnier bildende Vertiefung. So verläuft die Nut auch in offener Stellung der Klappe von der Vertiefung zu ihrem offenen Ende hin abwärts geneigt, so dass ein horizontaler Zug an der Klappe nicht reicht, um diese aus dem Gelenk zu lösen, sondern eine aufwärtswirkende Kraft hinzu kommen muss.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: eine Ansicht eines Kältegeräts mit abgesetztem Gefrierfach, an dem die vorliegende Erfindung anwendbar ist;
- Fig. 2: eine perspektivische Ansicht eines Gelenkaufbaus für die Gefrierfachklappe d es Kältegeräts aus Fig. 1;
- Fig. 3: eine vergrößerte Seitenansicht des unteren Bereichs einer Seitenflanke der Klappe; und

Der in Fig. 1 in perspektivischer Vorderansicht gezeigte Zwei-Temperaturen-Kühlschrank 10 umfasst einen wärmeisolierenden Korpus 12, an dem eine Außentür 11 um eine vertikale Achse schwenkbar angeschlagen ist. Der Innenraum des Korpus 12 ist durch eine thermisch isolierende horizontale Zwischenwand 14 unterteilt in ein Normalkühlfach 13 und ein Gefrierfach 15. Der Korpus 12 ist aufgebaut aus einem äußeren Gehäuse und einem aus Kunstoff-Flachmaterial tiefgezogenem Innenbehälter, die einen mit isolierendem Schaummaterial ausgefüllten Zwischenraum begrenzen. Am Innenbehälter 17 des Korpus 12 ist in Höhe der Zwischenwand 14 eine Klappe 16 um eine horizontale Achse schwenkbar angelenkt. Die Klappe 16 ist in der Fig. in offener, horizontaler Stellung gezeigt; in geschlossener Stellung verschließt sie die Vorderseite der Öffnung des Gefrierfachs 15 im wesentlichen luftdicht.

Fig. 2 zeigt in einer auseinandergezogenen perspektivischen Ansicht ein kleines Stück des Innenbehälters 17 des Korpus 12, einen Lagerzapfen 18 sowie einen Teil der Klappe 16, gesehen von ihrer dem Gefrierfach 15 zugewandten Innenseite her.

Der Lagerzapfen 18 ist ein im wesentlichen zylindrischer, becherförmiger Hohlkörper mit einer der Klappe 16 zugewandten geschlossenen Stirnseite und einer offenen Stirnseite, die vorgesehen ist, um form- und kraftschlüssig in eine am Innenbehälter 17 tiefgezogene Vertiefung 19 einzugreifen. Eine umlaufende Krempe 20 des Lagerzapfens 18 liegt im montierten Zustand des Lagerzapfens am Innenbehälter 17 an und legt so die Eindringtiefe des Zapfens in die Vertiefung 19 fest.

Die dem Lagerzapfen 18 zugewandte seitliche Flanke 21 der Klappe 16 trägt an ihrem der Außentür 11 zugewandten äußeren Rand einen Steg 22, der sich auch entlang der unteren Kante der Flanke 21 erstreckt und dort einen S-förmig geschwungenen Verlauf aufweist. Dieser Verlauf begrenzt eine kreisrunde Vertiefung 24 und eine von der Vertiefung 24 aus schräg abwärts verlaufende, auf den unteren Rand der Flanke 21 mündende Nut 23, die in Fig. 3 vergrößert gezeigt ist. Der Durchmesser des Kopfabschnitts 24 ist geringfügig größer ist als die Breite der Nut 23. Der Durchmesser des Kopfabschnitts ist an den des Lagerzapfens 18 so angepasst, dass der Kopfabschnitt 24 um den Lagerzapfen 18 frei drehbar ist, der Lagerzapfen 18 aber zu breit ist, um ohne eine elastische Verformung durch die Nut 23 hindurch zu entweichen.

Ein Sackloch 25 ist an den sich gegenüberliegenden seitlichen Flanken 21 der Klappe 16 gebildet, um einen Endabschnitt eines (nicht dargestellten) Spannbandes aufzunehmen, dessen jeweils anderer Endabschnitt an der Innenwand des Gefrierfachs 15 befestigt ist, und dessen Länge so bemessen ist, dass es in geöffneter, horizontaler Stellung der Klappe 16 straff gespannt ist.

Wie aus der Zusammenschau der Figs. 1 und 2 leicht vorstellbar ist, kann die Klappe 16 in ihrer vertikalen Stellung, in der sie das Gefrierfach 15 verschließt, nicht von den Lagerzapfen 18 gelöst werden, da eine entsprechende Bewegung der Klappe 16 einerseits von der Decke des Innenbehälters, andererseits von einem vorderen Rahmen des Gefrierfachs 15 blockiert würde. Lediglich im aufgeklappten Zustand der Fig. 1 ist eine Demontage der Klappe 16 durch Ziehen nach oben und nach außen möglich.

Um die Lagerzapfen 1 8 fest in den Vertiefungen 24 der Klappe 1 6 zu h alten, könnten diese selbstverständlich auch etwas weiter in den Körper der Klappe 16 eingetieft sein als die benachbarte Nut 23. In diesem Fall könnte der Durchmesser der Vertiefung gleich der Breite der Nut 23 sein.

## Patentansprüche

1. Kältegerät mit einem wärmeisolierenden Gehäuse, das einen in mehrere Fächer (13, 15) unterteilten Innenraum umschließt, wobei wenigstens eines der Fächer (13) mittels einer Klappe (16) verschließbar ist, die an Lagerzapfen (18, 28) des Gehäuses um eine Achse schwenkbar gehalten ist, wobei die Lagerzapfen (18, 28) an einer quer zu der Achse verlaufenden Wand (17) des Gehäuses gehalten sind und die Klappe (16) an zwei den die Lagerzapfen (18) tragenden Wänden (17) des Gehäuses zugewandten Seitenflanken (21) eine Aussparung (24) aufweist, in welche die Lagerzapfen (18) eingreifen, **dadurch gekennzeichnet, dass** die Aussparungen (24) jeweils mit einer zum Rand der Seitenflanke offenen Nut (23) zusammenhängen, wobei die Aussparungen (24) jeweils stärker in die Seitenflanke (21) eingetieft sind als die Nuten (23) oder die Aussparungen (24) breiter sind als die Nuten (23).

2. Kältegerät nach Anspruch 1, **dadurch gekennzeichnet, dass** die Lagerzapfen (18, 28) jeweils in einer Vertiefung (19) der Wand (17) in Richtung der Achse eingesetzt sind.

3. Kältegerät nach Anspruch 2, **dadurch gekennzeichnet, dass** die Lagerzapfen (18) becherartig ausgebildet sind und mit einer offenen Seite des Bechers voran in die Vertiefungen (19) eingeführt sind.

4. Kältegerät nach Anspruch 2 oder 3, **dadurch gekennzeichnet, dass** die Lagezapfen (18, 28) eine an der Wand (17) des Gehäuses anliegende Krempe (20) aufweisen.

5. Kältegerät nach einem der Ansprüche 1 bis 4, **dadurch gekennzeichnet, dass** die Nuten (23) jeweils zu einer Schmalseite der Seitenflanken (21) hin offen sind.

6. Kältegerät nach einem der Ansprüche 1 bis 5, **dadurch gekennzeichnet, dass** die Randöffnung jeder Nut (23) näher an einer Außenseite der Klappe (16) liegt, als die Vertiefung (24) der Nut (23).

## Claims

1. Refrigerating appliance with a thermally insulating housing, which encloses an interior space subdivided into several compartments (13, 15), wherein at least one of the compartments (13) is closable by means of a flap (16) which is mounted at bearing pins (18, 28) of the housing to be pivotable about an axis, wherein the bearing pins (18, 28) are mounted at a wall (17) of the housing extending transversely to the axis and the flap (16) has at two side flanks (21), which face the walls (17) of the housing carrying the bearing pins (18), a cut-out (24) in which the bearing pins (18) engage, **characterised in that** the cut-outs (24) are each connected with a groove (23) open towards the edge of the side flank, wherein the cut-outs (24) are each deeper in the side flank (21) than the grooves (23), or the cut-outs (24) are wider than the grooves (23).

2. Refrigerating appliance according to claim 1, **characterised in that** the bearing pins (18, 28) are each inserted in a respective depression (19) of the wall (17) in the direction of the axis.

3. Refrigerating appliance according to claim 2, **characterised in that** the bearing pins (18) are of beaker-like construction and introduced into the depressions (19) with an open side of the beaker foremost.

4. Refrigerating appliance according to claim 2 or 3, **characterised in that** the bearing pins (18, 28) have a raised edge (20) bearing against the wall (17) of the housing.

5. Refrigerating appliance according to any one of claims 1 to 4, **characterised in that** the grooves (23) are each open towards a narrow side of the side flanks (21).

6. Refrigerating appliance according to any one of claims 1 to 5, **characterised in that** the edge opening of each groove (23) is closer to an outer side of the flap (16) than the depression (24) of the groove (23).

## Revendications

1. Appareil frigorifique avec une carcasse calorifuge qui comprend un intérieur subdivisé en plusieurs compartiments (13, 15), dans lequel au moins l'un des compartiments (13) peut être fermé au moyen d'un clapet (16) qui est maintenu de manière pivotante à des tourillons (18, 28) de la carcasse via un axe, dans lequel les tourillons (18, 28) sont maintenus à une paroi (17) de la carcasse transversale à l'axe et le clapet (16) présente un évidement (24) sur deux flancs latéraux (21) tournés vers les parois (17) de la carcasse portant les tourillons (18), dans lequel les tourillons (18) s'engagent, **caractérisé en ce que** les évidements (24) se rattachent respectivement à une rainure ouverte (23) vers le bord du flanc latéral, dans lequel les évidements (24) sont respectivement plus profondément ancrés dans les flancs latéraux (21) que les rainures (23) ou les évidements (24) sont plus larges que les rainures (23).

2. Appareil frigorifique selon la revendication 1, **caractérisé en ce que** les tourillons (18, 28) sont respectivement placés dans une encoche (19) de la paroi (17) en direction de l'axe.

3. Appareil frigorifique selon la revendication 2, **caractérisé en ce que** les tourillons (18) sont exécutés en forme de gobelet et sont introduits par un côté ouvert du gobelet dans les encoches (19).

4. Appareil frigorifique selon la revendication 2 ou 3, **caractérisé en ce que** les tourillons (18, 28) présentent un rebord (20) contigu à la paroi (17) de la carcasse.

5. Appareil frigorifique selon l'une des revendications 1 à 4, **caractérisé en ce que** les rainures (23) sont respectivement ouvertes vers un côté étroit des flancs latéraux (21).

6. Appareil frigorifique selon l'une des revendications 1 à 5, **caractérisé en ce que** l'ouverture de bord de chaque rainure (23) est plus proche d'une face externe du clapet (16) que l'évidement (24) de la rainure (23).
